# FASCICULE DE BREVET EUROPEEN

(11) **EP 0 661 412 B1**
(45) Date de publication et mention de la délivrance du brevet: **18.06.1997**
(21) Numéro de dépôt: 94402701.0
(22) Date de dépôt: 25.11.1994
(51) Int. Cl.: E21B 23/00, E21B 23/04

(54) **Dispositif et méthode d'actionnement à distance d'un outil de fond de puits**
Vorrichtung und Verfahren zur Fernbetätigung eines Bohrlochwerkzeuges
Device and method for remote actuation of a downhole tool

(30) Priorité: 24.12.1993 FR 9315720
(43) Date de publication de la demande: 05.07.1995
(73) Titulaire: INSTITUT FRANCAIS DU PETROLE, 92506 Rueil-Malmaison (FR)
(72) Inventeur: Amaudric du Chaffaut, Benoit, F-78960 Voisins le Bretonneux (FR); Boulet, Jean, F-75015 Paris (FR)

(56) Documents cités:
- EP-A- 0 372 594
- FR-A- 2 670 824

## Description

La présente invention concerne un dispositif et une méthode d'actionnement à distance d'un équipement utilisé en relation avec des conduites dans lesquelles circule un fluide. L'actionnement est réalisé par une variation de débit d'un écoulement de fluide. Le dispositif selon la présente invention comporte des moyens de contrôle des moyens de réglage du passage du fluide dans la conduite.

Dans le domaine du forage pétrolier, il est souvent nécessaire d'actionner à distance des outils ou équipements se trouvant dans le puits foré.

Selon l'art antérieur, on utilise un piston annulaire ayant deux faces et un organe d'étranglement comportant une duse-aiguille à section de passage variable. Une face de ce piston est soumise aux forces de pression existant d'un coté de l'organe d'étranglement, l'autre face est soumise aux forces de pression de l'autre coté de l'organe d'étranglement.

Généralement, la duse est portée par le piston et l'aiguille est fixée relativement à un conduit contenant l'ensemble et dans lequel le piston peut se déplacer pour effectuer l'actionnement souhaité. Le piston comporte des moyens de rappel qui le maintiennent dans une position de repos correspondant à une section de passage de l'organe d'étranglement relativement importante provoquant une faible perte de charge pour les débits de services.

Lorsque l'on désire actionner l'équipement, on augmente le débit, ce qui augmente la perte de charge de part et d'autre de l'organe d'étranglement et donc le piston a tendance à se déplacer en contrariant les organes de rappel. Dans ce mouvement, la duse pénètre de plus en plus dans l'organe d'étranglement d'où une augmentation de la perte de charge plus importante fournissant la puissance pour l'actionnement de l'équipement.

L'art antérieur peut être illustré par le brevet FR-2575793.

Or un tel dispositif présente un manque de précision en ce qui concerne le seuil de débit entraînant le déclenchement de l'actionnement. En effet, l'ensemble constitué par le piston et le ressort de rappel, qui doit réagir à ou transmettre des puissances importantes, ne peut pas être sensible de manière précise à un seuil de débit donné, ceci par exemple du fait des efforts de frottements.

De plus, ce dispositif fonctionne par une augmentation du débit par rapport aux débits de services. Or, les conditions de forage peuvent interdire une telle augmentation de débit. En effet l'augmentation consécutive des pertes de charges en aval du dispositif peut entraîner des fracturations dans le terrain ou déstabiliser les parois du puits, ce qui peut remettre en cause la sécurité de l'opération. D'autre part, une augmentation de puissance par rapport à la puissance utilisée en forage est bien souvent impossible car l'équipement de pompage est fréquemment déjà sollicité à sa pleine puissance pour l'opération de forage elle-même.

Le Brevet FR-2641320 résout le problème de la précision du débit seuil en utilisant une duse ou une aiguille portée par le piston, mais mobile par rapport à ce piston.

Cette duse ou cette aiguille, de faible dimension relativement au piston et équipée de moyens de rappel appropriés, est sensible de manière précise à un seuil de débit. Mais l'actionnement a toujours l'inconvénient majeur d'être déclenché par une augmentation de débit par rapport aux débits de services.

On connaît également par la demande FR-2670824, un dispositif qui permet de résoudre ces deux problèmes en utilisant un système duse-aiguille, ou équivalent. Ce dispositif autorise notamment le déclenchement de l'actionnement à partir d'un seuil de débit inférieur ou égal aux débits de services, tout en fournissant une force d'activation importante telle que nécessaire à l'actionnement.

Le document FR-2670824 de la demanderesse, qui représente l'état de la technique le plus proche tel que mentionné dans le préambule des revendications 1 et 5, divulgue un dispositif d'actionnement dans lequel un système d'obturation partielle du passage de fluide est réglé suivant deux positions : une position d'actionnement et une position dite de forage où il n'y a pas d'actionnement possible. Le réglage est soit télécommandé à partir de la surface, soit occupe successivement les deux positions par l'utilisation d'une séquence opérationnelle appropriée. Ce dispositif présente l'inconvénient de nécessiter une télécommande complexe ou dans l'autre cas de présenter un mode opératoire qui ne renseigne pas d'une manière fiable sur la position réelle du système d'obturation.

La présente invention résout en grande partie les inconvénients précités en utilisant un système d'obturation du passage de fluide dont le réglage se fait par l'action hydrodynamique du fluide et par un système de contrôle des moyens de réglage plus perfectionné et apportant à l'opérateur la certitude d'être soit dans la position dite de forage, soit dans la position d'activation de l'équipement.

La présente invention concerne une méthode d'actionnement à distance d'un équipement, ledit actionnement étant effectué par une variation des conditions d'écoulement d'un fluide dans une conduite, ledit équipement comportant des moyens de couplage avec un dispositif d'actionnement lequel comporte des moyens de réglage adaptés à faire varier les caractéristiques géométriques du canal de passage dudit fluide par action hydrodynamique de l'écoulement dudit fluide dans ladite conduite. La méthode comporte les étapes suivantes :
- on fait varier le débit de circulation au moins entre une valeur Qmini et une valeur Qf, Qmini étant inférieure à Qf.
- on effectue une première variation du débit de circulation à partir de l'une ou l'autre desdites valeurs Qf ou Qmini pour atteindre une valeur Qr, Qr étant une valeur de débit intermédiaire entre Qmini et Qf, puis on effectue à partir de Qr une seconde variation de sens opposée à ladite première variation.

Selon la méthode, on ne peut pas activer ledit équipement lorsqu'on effectue une variation de débit entre une valeur au plus égale à Qmini et une valeur au moins égale à Qf et inversement.

La méthode peut comporter les étapes suivantes:
- on effectue ladite première variation à partir d'une valeur de débit au plus égale à Qmini et jusqu'à la valeur Qr, puis on effectue ladite seconde variation de sens inverse au moins jusqu'à la valeur Qmini, puis
- on effectue une autre variation de débit de même sens que ladite première jusqu'à une valeur Qa pour laquelle ledit équipement est activé.

La méthode peut comporter les étapes suivantes:
- on effectue ladite première variation à partir d'une valeur de débit au moins égale à Qf et jusqu'à la valeur Qr, puis on effectue ladite seconde variation de sens inverse au moins jusqu'à une valeur Qa pour laquelle ledit équipement est activé.

L'invention concerne aussi un dispositif d'actionnement à distance d'un équipement, ledit actionnement étant effectué par une variation des conditions d'écoulement d'un fluide dans une conduite, comportant des moyens de couplage entre ledit dispositif et ledit équipement, des moyens de réglage adaptés à faire varier les caractéristiques géométriques du canal de passage dudit fluide par action hydrodynamique de l'écoulement dudit fluide dans ladite conduite, lesdits moyens de réglage comportant une gorge continue constituée par au moins un ensemble comportant au moins trois tronçons de gorge délimités chacun par un point d'origine et un point d'extrémité, un moyen d'indexation coopérant avec ladite gorge, la position dudit moyen d'indexation dans ladite gorge correspondant à un réglage desdits moyens de réglage. Selon l'invention, l'un des tronçons a l'un de ses points d'origine ou d'extrémité situé entre le point d'origine et le point d'extrémité d'un autre tronçon.

Lesdits tronçons peuvent comporter un système empêchant ledit moyen d'indexation situé au point extrémité d'un des tronçons d'être déplacé dans la direction du point origine de ce même tronçon.

Le système peut comporter un doigt escamotable et une gorge à profondeur variable.

Ledit ensemble peut comporter trois tronçons. Le point origine d'un second tronçon peut correspondre au point extrémité d'un premier tronçon. Le point extrémité du second peut être situé entre les points extrémité et origine d'un troisième tronçon et le point extrémité du troisième tronçon peut correspondre au point origine d'un autre ensemble.

Ledit ensemble peut comporter au moins trois tronçons. Un premier tronçon peut avoir son point extrémité confondu avec le point origine d'un second tronçon, lequel a son point extrémité confondu avec le point origine d'un autre ensemble. Un troisième tronçon peut avoir son point origine situé entre les points origine et d'extrémité du premier tronçon, ledit troisième tronçon a son point extrémité confondu avec le point origine d'un sous-ensemble de gorges continues dont le point d'extrémité est confondu avec le point d'extrémité du second tronçon.

Le sous-ensemble peut comporter au moins deux tronçons en forme de V, et lorsque ledit moyen d'indexation est situé à la pointe du V, lesdits moyens de réglage permettent l'activation. Lorsque le moyen d'indexation se trouve au point commun du premier tronçon et du second tronçon, lesdits moyens de réglage ne permettent pas l'activation.

L'invention pourra être appliquée à la télécommande d'équipements incorporés dans une garniture de forage, par exemple un stabilisateur à géométrie variable ou un coude à angle variable.

La présente invention sera mieux comprise et ses avantages apparaîtront plus nettement à la description qui suit d'exemples particuliers, nullement limitatifs, illustrés par les figures ci-annexées, parmi lesquelles :
- les figures 1 et 1A illustrent l'art antérieur,
- la figure 2 montre une première réalisation des moyens de contrôle,
- la figure 3 montre une seconde réalisation des moyens de contrôle.

Les figures 1 et 1A illustrent l'art antérieur décrit par le document FR-2670824 :

Le corps du dispositif est constitué par l'assemblage de deux raccord 15 et 16 suivant des méthodes conventionnelles. Le raccord supérieur 15 contient l'arbre d'actionnement 17 dont on souhaite contrôler les déplacements. Cet arbre est creux. Le sens de circulation du fluide correspond au sens de la flèche 18. L'extrémité de l'arbre 17 porte l'ensemble composé par un porte duse 19, une duse 20 et un ressort de rappel 21. Des joints d'étanchéité 22 complètent l'assemblage. Un clapet bi-directionnel 50 permet d'équilibrer la pression entre la chambre du ressort 21 et l'extérieur. La duse 20 a ainsi la forme d'un piston annulaire à section différentielle dont la plus grande section est en amont de l'écoulement.

Le raccord inférieur 16 contient un piston 23 auquel est solidaire l'aiguille 24 par l'intermédiaire d'une entretoise 25. Cette entretoise 25 est adaptée à laisser passer la circulation du fluide suivant les flèches 26. Le piston 23 annulaire comporte au moins une étanchéité 27 sensiblement à l'extrémité inférieure, l'ensemble 27 d'étanchéité supérieure étant optionnel, un ressort de rappel 28 et une restriction de section 29.

Au moins un doigt 30 coopère avec une gorge 31 usinée dans le corps du piston 23. Cet ensemble constitue un exemple nullement limitatif de système de réglage de la course du piston 23 solidaire de l'aiguille 24.

La figure 1A représente en développé ladite gorge 31 portée par le piston 23. La gorge est continue sur la circonférence de la surface extérieure du piston 23. Elle est constituée d'un nombre entier de pas. La trace en forme de M dessinée par la gorge reliant les points a, b, c, d et e représente un pas. Les flèches 32, 33, 34 et 35 montrent le sens de déplacement du doigt 30 dans ladite gorge pour passer respectivement de a à b, de b à c, de c à d et de d à e. Un cycle complet est effectué de a à e. Dans le déplacement de coulissement du piston 23, celui-ci subit une rotation consécutive à l'inclinaison de chaque portion de gorge par rapport à l'axe du piston. Il y a irréversibilité du sens de déplacement du ou des doigts dans la gorge grâce à la différence d'altitude ou décrochement du fond de gorge entre deux sommets consécutifs, et d'un moyen de rappel appliquant le doigt dans le fond de la gorge, comme cela a été décrit dans des documents antérieurs.

Le débit de circulation suivant la flèche 18 crée une force hydrodynamique sur l'ensemble aiguille 24 et piston 23. Cette force est ajustée en fonction de la restriction de passage 29 située dans le piston. Lorsque ladite force est supérieure à la force exercée par le ressort de rappel 28, le piston descend jusqu'à ce qu'il soit arrêté, par exemple, par le doigt 30 dans la gorge 31 quand celui-ci est en b. Dans ce réglage, l'obturation du passage de fluide dans le dispositif est minimale et l'actionnement n'est pas possible car la perte de charge n'est pas suffisante.

Une diminution du débit fait remonter l'aiguille et le doigt 30 se place en c (figure 1A). Une nouvelle augmentation du débit suffisante pour faire reculer l'aiguille, déplace ensuite le doigt 30 vers la position d. Dans cette position de réglage, la perte de charge crée par un débit d'activation agit sur le piston d'activation.

Dans le document FR-A-2670824, les réglages sont obtenus successivement par une suite de variations de débit d'écoulement. De plus, après chaque arrêt de circulation, les opérateurs peuvent avoir une incertitude sur la nature du réglage suivant, s'il ne connaissent pas avec certitude la position du doigt (a ou c) lorsque le débit est nul ou faible et que l'aiguille est en position dite de repos.

La présente invention, selon une première réalisation, se propose d'ajouter des moyens de contrôle du réglage du déplacement de l'aiguille en modifiant le système du doigt (30) et de la gorge (31).

La figure 2 montre un dessin de la gorge 31 dans lequel un pas est représenté par les points successifs a, b, b', b'' et c.

Un pas de la gorge est ainsi constitué par trois tronçons de gorge : ab, bb', b"c. Une différence d'altitude du fond de gorge empêche tout retour en arrière du doigt 30 de b vers a, de b' vers b ou de c vers b' ou b''. Le déplacement du doigt se fait donc toujours de a vers c. Après les lignes 41, 40 et 42, la gorge est approfondie de quelques millimètres afin que le doigt poussé vers le fond de la gorge par un ressort, ne puisse être déplacé que dans un seul sens : de a vers b, de b vers b' et de c vers d. Par contre, lorsque le doigt est dans le voisinage du point b', il peut être dirigé vers b'' ou vers c tant qu'il n'a pas franchi la ligne 42. Ce déplacement dans les directions représentées par les flèches 43 et 44 sera fonction de conditions contrôlées de la valeur du débit dans la conduite.

La distance entre les positions b et b'', selon la direction axiale, représente la différence de recul de l'aiguille par rapport à la duse. En b, l'ouverture du passage est dans la position maximale, ce qui correspond à la position forage où il n'y a pas activation. En b'', l'ouverture du passage est moindre, ce qui correspond à la position d'activation puisqu'une valeur de débit, généralement inférieure au débit nominal de forage, fournira une perte de charge suffisante pour activer l'équipement.

La position b'' pourra être obtenue par une séquence particulière de variation du débit d'écoulement.

Le mode opératoire du dispositif d'actionnement selon la présente invention est le suivant :

Lorsque le débit de circulation du fluide de forage Q est inférieur à un débit Qmini, la force hydrodynamique sur le piston 23 qui porte l'aiguille 24, devient inférieure à la force de rappel du ressort 28. L'aiguille 24 prend une position dite de repos, dans laquelle elle est introduite au maximum dans la duse 20. Le doigt 30 se trouve dans l'un des points a ou c, ou un des points équivalents de l'ensemble de la gorge constituée par plusieurs pas.

Lorsque l'opérateur augmente le débit de circulation jusqu'à une valeur supérieure à Qmini, l'aiguille recule par rapport à la duse sous l'action des forces hydrodynamiques et le doigt 30 se déplace dans la gorge en direction des points b ou d ou équivalents. Pour une valeur de débit de circulation au moins supérieure à une valeur Qf ou débit nominal en opération de forage, l'aiguille atteint sont recul maximum en étant en butée par l'intermédiaire du doigt 30 lui même en butée aux points b ou d ou équivalents.

Dans cette position (par exemple le forage), lorsque l'opérateur diminue le débit en dessous de Qf et au moins jusqu'à Qmini, l'aiguille remonte vers sa position de repos et le doigt 30 passe de b en b' puis en c. Chaque fois que l'opérateur arrête la circulation, par exemple pour ajouter une tige, il n'y a aucun risque de provoquer une activation de l'équipement en effectuant ces séquences de variation de débit. Ces séquences naturelles et très courantes dans la profession, peuvent donc être exécutées sans créer aucune interférence avec l'équipement à actionner. Cela simplifie l'introduction d'un tel dispositif dans une garniture car pour le foreur le dispositif est opérationnellement "transparent".

L'opérateur qui exécute des séquences de variation de débit entre les deux valeurs: une valeur inférieure ou égale à Qmini et une valeur au moins supérieure à Qf, sait nécessairement qu'en dessous de Qmini l'aiguille se trouve en position de repos et qu'ensuite une augmentation du débit au-dessus de Qf lui permettra d'atteindre la position où en circulation à un débit de forage, il n'y aura pas d'activation de l'équipement.

C'est uniquement lorsque l'opérateur désirera effectuer une activation, que celui-ci exécutera une séquence particulière de variation de débit pour obtenir l'activation.

### Méthode d'activation :

La séquence d'activation débute lorsque l'aiguille est dite en position forage, c'est-à-dire que le débit de circulation est au moins établi supérieur ou égal à Qf. Le doigt 30 se trouve en b ou d. L'opérateur réduit alors le débit jusqu'à une valeur Qr, intermédiaire entre Qf et Qmini de façon à ce que l'avancée de l'aiguille 20 place le doigt 30 après la ligne 40, par exemple en position b'. L'opérateur augmente ensuite le débit jusqu'à atteindre au moins une valeur Qa. La force hydrodynamique fait reculer l'aiguille, c'est-à-dire que le doigt 30 se déplace dans la gorge selon la flèche 43 en direction de la position b''. Ainsi, l'aiguille ne reculera pas autant que dans la position dite de forage et sera en butée dans une position relativement rapprochée par rapport à la duse. Ladite position correspond à la position b'' du doigt dans la gorge. Le débit de circulation Qa dans le passage réduit entre la duse et l'aiguille crée alors une perte de charge en amont sur l'arbre 18 et déclenche un actionnement.

Après actionnement, l'opérateur diminue le débit au moins en dessous de la valeur Qmini pour reprendre éventuellement la position forage.

La force du ressort 28 est une fonction connue de la longueur de compression, la force hydrodynamique sur l'aiguille peut également être connue en fonction des valeurs de débit et de la position relative de l'aiguille et de la duse. Il est donc ainsi possible de déterminer un débit Qr pour lequel le déplacement de l'aiguille est tel que le doigt 30 dépasse la ligne 40, mais sans atteindre le ligne 42.

La figure 3 montre un autre dessin de la gorge 31 dans lequel un pas est représenté par les points f, g, h, h', f' et i. Il pourra y avoir autant de doigts 30 que de pas.

Un pas de la gorge est ainsi constitué de plusieurs tronçons de gorge : fh, hi, gf', f'h' et h'i. Une différence d'altitude du fond de gorge empêche tout retour en arrière du doigt de g vers f, de h vers g, de f' vers g, de h' vers f' et de i vers h ou h'. Le déplacement du doigt se fait donc toujours de f vers i, soit en passant par h, soit en passant par h'. Après les lignes 60, 61, 62, 63, 64, 65 et 66, la gorge est approfondie de quelques millimètres afin que le doigt poussé vers le fond de la gorge par un ressort, ne puisse être déplacé que dans un seul sens : de f vers g, de g vers h ou f', de h vers i, de i selon la flèche 74, de f' vers h', et de h' vers i. Par contre, lorsque le doigt est dans le voisinage du point g, il peut être dirigé vers h ou vers f' tant qu'il n'a pas franchi les lignes 62 ou 64. Ce déplacement dans les directions représentées par les flèches 71 et 72 sera fonction de conditions contrôlées de la valeur du débit dans la conduite.

La distance entre les positions h et h', selon la direction axiale, représente la différence de recul de l'aiguille par rapport à la duse. En h, l'ouverture du passage est dans la position maximale, ce qui correspond à la position forage où il n'y a pas activation. En h', l'ouverture du passage est moindre, ce qui correspond à la position d'activation, puisque pour une valeur de débit Qa, généralement inférieure au débit nominal de forage, celle-ci fournira une perte de charge suffisante pour activer l'équipement.

La position h' pourra être obtenue par une séquence particulière de variation du débit d'écoulement.

Le mode opératoire du dispositif d'actionnement selon la seconde réalisation de la présente invention est le suivant :

Lorsque le débit de circulation du fluide de forage Q est inférieur à un débit Qmini, la force hydrodynamique sur le piston 23 qui porte l'aiguille 24, devient inférieure à la force de rappel du ressort 28. L'aiguille 24 prend une position dite de repos, dans laquelle elle est introduite au maximum dans la duse 20. Le doigt 30 se trouve dans l'un des points f ou i, ou un des points équivalents de l'ensemble de la gorge constituée par plusieurs pas.

Lorsque l'opérateur augmente le débit de circulation jusqu'à une valeur supérieure à Qmini, l'aiguille recule par rapport à la duse sous l'action des forces hydrodynamiques et le doigt 30 se déplace dans la gorge en direction du point h ou équivalents dans la gorge 31. Pour une valeur de débit de circulation au moins supérieure à une valeur Qf ou débit nominal en opération de forage, l'aiguille atteint sont recul maximum en étant en butée par l'intermédiaire du doigt 30 lui même en butée aux points h ou équivalents.

Dans cette position (par exemple le forage), lorsque l'opérateur diminue le débit en dessous de Qf et au moins jusqu'à Qmini, l'aiguille remonte vers sa position de repos et le doigt 30 passe de h en i. Chaque fois que l'opérateur arrête la circulation, par exemple pour ajouter une tige, il n'y a aucun risque de provoquer une activation de l'équipement en effectuant ces séquences de variation de débit. Ces séquences naturelles et très courantes dans la profession, peuvent donc être exécutées sans créer aucune interférence avec l'équipement à actionner. Cela simplifie l'introduction d'un tel dispositif dans une garniture car pour le foreur le dispositif est opérationnellement "transparent".

L'opérateur qui exécute des séquences de variation de débit entre les deux valeurs: une valeur inférieure ou égale à Qmini et une valeur au moins supérieure à Qf, sait nécessairement qu'en dessous de Qmini l'aiguille se trouve en position de repos f et qu'ensuite une augmentation du débit au-dessus de Qf, il atteindra la position h où en circulation à un débit de forage, il n'y aura pas d'activation de l'équipement.

C'est uniquement lorsque l'opérateur désirera effectuer une activation, que celui-ci exécutera une séquence particulière de variation de débit pour obtenir l'activation.

### Méthode d'activation :

La séquence d'activation débute lorsque l'aiguille est dite en position repos, c'est-à-dire que le débit de circulation est au plus établi à Qmini. Le doigt 30 se trouve en f ou i. L'opérateur augmente alors le débit jusqu'à une valeur Qr, intermédiaire entre Qf et Qmini de façon à ce que le recul de l'aiguille 20 place le doigt 30 après la ligne 61, par exemple en position g. L'opérateur diminue ensuite le débit jusqu'à atteindre au moins la valeur Qmini. La force du ressort 28 fait avancer l'aiguille, c'est-à-dire que le doigt 30 se déplace dans la gorge selon la flèche 72 en direction de la position f'. Ainsi, une nouvelle augmentation du débit fera reculer l'aiguille d'une distance inférieure au recul de l'aiguille dans la position dite de forage. L'aiguille est en butée dans une position relativement rapprochée par rapport à la duse. Ladite position correspond à la position h' du doigt dans la gorge. Le débit de circulation Qa dans le passage réduit entre la duse et l'aiguille crée alors une perte de charge en amont sur l'arbre 18 et déclenche un actionnement.

Après actionnement, l'opérateur diminue le débit au moins en dessous de la valeur Qmini pour déplacer le doigt 30 de la position h' vers la position i selon la flèche 76, et reprendre éventuellement la position forage.

La force du ressort 28 est une fonction connue de la longueur de compression, la force hydrodynamique sur l'aiguille peut également être connue en fonction des valeurs de débit et de la position relative de l'aiguille et de la duse. Il est donc ainsi possible de déterminer un débit Qr pour lequel le déplacement de l'aiguille est tel que le doigt 30 dépasse la ligne 61, mais sans atteindre le ligne 62.

On ne sortira pas du cadre de cette invention si la gorge a un autre dessin que celles exemplifiées ici. En effet, plusieurs dessins de gorge sont possibles pour atteindre le même résultat technique.

Pour augmenter la stabilité et la précision du dispositif de contrôle, on pourra prévoir un système de freinage ou d'amortissement du déplacement de l'aiguille quand celle-ci est dans la position correspondante à la position d'inversion de son déplacement. Selon la réalisation illustrée par la figure 2, le système de freinage ou d'amortissement du doigt 30 pourra être dans le voisinage de b', dans le tronçon b''c et avant la ligne 42. Selon la réalisation illustrée par la figure 3, le système de freinage ou d'amortissement du doigt 30 pourra être dans le voisinage de g, dans le tronçon fh après la ligne 61 et avant les lignes 62 ou 64.

## Revendications

1. Méthode d'actionnement à distance d'un équipement, ledit actionnement étant effectué par une variation des conditions d'écoulement d'un fluide dans une conduite, ledit équipement comportant des moyens de couplage avec un dispositif d'actionnement lequel comporte des moyens de réglage adaptés à faire varier les caractéristiques géométriques du canal de passage dudit fluide par action hydrodynamique de l'écoulement dudit fluide dans ladite conduite, caractérisée en ce qu'elle comporte les étapes suivantes :
- on fait varier le débit de circulation au moins entre une valeur Qmini et une valeur Qf, Qmini étant inférieure à Qf.
- on effectue une première variation du débit de circulation à partir de l'une ou l'autre desdites valeurs Qf ou Qmini pour atteindre une valeur Qr, Qr étant une valeur de débit intermédiaire entre Qmini et Qf, puis on effectue à partir de Qr une seconde variation de sens opposée à ladite première variation.

2. Méthode selon la revendication 1, caractérisée en ce qu'on n'active pas ledit équipement lorsqu'on effectue une variation de débit entre une valeur au plus égale à Qmini et une valeur au moins égale à Qf et inversement.

3. Méthode selon l'une des revendications 1 ou 2, caractérisée en ce qu'elle comporte les étapes suivantes:
- on effectue ladite première variation à partir d'une valeur de débit au plus égale à Qmini et jusqu'à la valeur Qr, puis on effectue ladite seconde variation de sens inverse au moins jusqu'à la valeur Qmini, puis
- on effectue une autre variation de débit de même sens que ladite première jusqu'à une valeur Qa pour laquelle ledit équipement est activé.

4. Méthode selon l'une des revendications 1 ou 2, caractérisée en ce qu'elle comporte les étapes suivantes:
- on effectue ladite première variation à partir d'une valeur de débit au moins égale à Qf et jusqu'à la valeur Qr, puis on effectue ladite seconde variation de sens inverse au moins jusqu'à une valeur Qa pour laquelle ledit équipement est activé.

5. Dispositif d'actionnement à distance d'un équipement, ledit actionnement étant effectué par une variation des conditions d'écoulement d'un fluide dans une conduite, comportant des moyens de couplage entre ledit dispositif et ledit équipement, des moyens de réglage adaptés à faire varier les caractéristiques géométriques du canal de passage dudit fluide par action hydrodynamique de l'écoulement dudit fluide dans ladite conduite, lesdits moyens de réglage comportant une gorge continue constituée par au moins un ensemble comportant au moins trois tronçons de gorge délimités chacun par un point d'origine et un point d'extrémité, un moyen d'indexation coopérant avec ladite gorge, la position dudit moyen d'indexation dans ladite gorge correspondant à un réglage desdits moyens de réglage, caractérisé en ce que l'un des tronçons a l'un de ses points d'origine ou d'extrémité situé entre le point d'origine et le point d'extrémité d'un autre tronçon.

6. Dispositif selon la revendication 5, caractérisé en ce que lesdits tronçons comportent un système empêchant ledit moyen d'indexation situé au point extrémité d'un des tronçons d'être déplacé dans la direction du point origine de ce même tronçon.

7. Dispositif selon la revendication 6, caractérisé en ce que ledit système comporte un doigt escamotable et une gorge à profondeur variable.

8. Dispositif selon l'une des revendications 5 à 7, caractérisé en ce que ledit ensemble comporte trois tronçons, en ce que le point origine d'un second tronçon correspond au point extrémité d'un premier tronçon, en ce que le point extrémité du second est situé entre les points extrémité et origine d'un troisième tronçon et en ce que le point extrémité du troisième tronçon correspond au point origine d'un autre ensemble.

9. Dispositif selon l'une des revendications 5 à 7, caractérisé en ce que ledit ensemble comporte au moins trois tronçons, en ce qu'un premier tronçon a son point extrémité confondu avec le point origine d'un second tronçon, lequel a son point extrémité confondu avec le point origine d'un autre ensemble, en ce qu'un troisième tronçon a son point origine situé entre les points origine et d'extrémité du premier tronçon, ledit troisième tronçon a son point extrémité confondu avec le point origine d'un sous-ensemble de gorges continues dont le point d'extrémité est confondu avec le point d'extrémité du second tronçon.

10. Dispositif selon la revendication 9, caractérisé en ce que ledit sous-ensemble comporte au moins deux tronçons en forme de V, en ce que lorsque ledit moyen d'indexation est situé à la pointe du V, lesdits moyens de réglage permettent l'activation, et en ce que lorsque le moyen d'indexation se trouve au point commun du premier tronçon et du second tronçon, lesdits moyens de réglage ne permettent pas l'activation.

11. Application du dispositif selon l'une des revendications 5 à 10, à une garniture de forage dans lequel un stabilisateur et/ou un raccord coudé sont télécommandés par le moyen dudit dispositif.

12. Application de la méthode selon l'une des revendications 1 à 4, à une garniture de forage dans lequel un stabilisateur et/ou un raccord coudé sont télécommandés selon ladite méthode.

## Patentansprüche

1. Verfahren zur Fernbetätigung einer Ausrüstung, wobei die Betätigung durch eine Veränderung von Strömungsbedingungen eines Fluids in einer Leitung vorgenommen wird, wobei die Ausrüstung Einrichtungen zur Kopplung mit einer Vorrichtung zur Betätigung umfaßt, die Einrichtungen zur Steuerung umfaßt, welche geeignet sind, die geometrischen Charakteristiken des Durchgangskanals des Fluids durch eine hydrodynamische Wirkung der Strömung des Fluids in der Leitung variieren zu lassen, dadurch gekennzeichnet, daß es die folgenden Schritte umfaßt:
- man läßt die Zirkulationsmenge wenigstens zwischen einem Wert Qmini und einem Wert Qf variieren, wobei Qmini kleiner ist als Qf,
- man nimmt eine erste Veränderung der Zirkulationsmenge auf der Grundlage des einen oder des anderen der Werte Qf oder Qmini vor, um einen Wert Qr zu erhalten, wobei Qr ein Mengenwert ist, der zwischen Qmini und Qf liegt, dann nimmt man auf der Grundlage von Qr eine zweite Veränderung in zu der ersten Veränderung entgegengesetzter Richtung vor.

2. Verfahren nach Anspruch 1, dadurch gekennzeichnet, daß man die Ausrüstung nicht aktiviert, wenn man eine Mengenveränderung zwischen einem Wert höchstens gleich Qmini und einem Wert mindestens gleich Qf und umgekehrt vornimmt.

3. Verfahren nach einem der Ansprüche 1 oder 2, dadurch gekennzeichnet, daß es die folgenden Schritte umfaßt:
- man nimmt die erste Veränderung auf der Grundlage eines Mengenwertes höchstens gleich Qmini und bis zu dem Wert Qr vor, dann nimmt man die zweite Veränderung in umgekehrter Richtung wenigstens bis zu dem Wert Qmini vor, dann
- nimmt man eine weitere Mengenveränderung gleicher Richtung wie die erste bis zu einem Wert Qa vor, bei welchem die Ausrüstung aktiviert wird.

4. Verfahren nach einem der Ansprüche 1 oder 2, dadurch gekennzeichnet, daß es die folgenden Schritte umfaßt:
- man nimmt die erste Veränderung auf der Grundlage eines Mengenwertes wenigstens gleich Qf und bis zu dem Wert Qr vor, dann nimmt man die zweite Veränderung in umgekehrter Richtung wenigstens bis zu einem Wert Qa vor, bei welchem die Ausrüstung aktiviert wird.

5. Vorrichtung zur Fernbetätigung einer Ausrüstung, wobei die Betätigung durch eine Veränderung der Strömungsbedingungen eines Fluids in einer Leitung vorgenommen wird, umfassend Einrichtungen zur Kopplung zwischen der Vorrichtung und der Ausrüstung, Einrichtungen zur Steuerung, die geeignet sind, die geometrischen Charakteristiken des Durchgangskanals des Fluids durch eine hydrodynamische Wirkung der Strömung des Fluids in der Leitung verändern zu lassen, wobei die Einrichtungen zur Steuerung einen kontinuierlichen Durchlaß umfassen, der durch wenigstens eine Einheit gebildet ist, welche wenigstens drei Durchlaßabschnitte umfaßt, die jeweils durch einen Anfangspunkt und einen Endpunkt begrenzt sind, eine Einrichtung zur Indizierung, die mit dem Durchlaß zusammenwirkt, wobei die Position der Einrichtung zur Indizierung in dem Durchlaß einer Steuerung der Einrichtungen zur Steuerung entspricht, dadurch gekennzeichnet, daß einer der Abschnitte an dem einen seiner Anfangs- oder Endpunkte zwischen dem Anfangspunkt und dem Endpunkt eines anderen Abschnittes gelegen ist.

6. Vorrichtung nach Anspruch 5, dadurch gekennzeichnet, daß die Abschnitte ein System umfassen, das die Einrichtung zur Indizierung, die an dem Endpunkt eines Abschnittes gelegen ist, hindert, in der Richtung des Anfangspunktes dieses gleichen Abschnittes verschoben zu werden.

7. Vorrichtung nach Anspruch 6, dadurch gekennzeichnet, daß das System einen einziehbaren Zapfen und einen Durchlaß mit veränderbarer Tiefe umfaßt.

8. Vorrichtung nach einem der Ansprüche 5 bis 7, dadurch gekennzeichnet, daß die Einheit drei Abschnitte umfaßt, daß der Anfangspunkt eines zweiten Abschnittes dem Endpunkt eines ersten Abschnittes entspricht, daß der Endpunkt des zweiten zwischen den End- und Anfangspunkten eines dritten Abschnittes gelegen ist und daß der Endpunkt des dritten Abschnittes einem Anfangspunkt einer weiteren Einheit entspricht.

9. Vorrichtung nach einem der Ansprüche 5 bis 7, dadurch gekennzeichnet, daß die Einheit wenigtens drei Abschnitte umfaßt, daß ein erster Abschnitt seinen Endpunkt, der mit dem Anfangspunkt eines zweiten Abschnittes vereinigt ist, aufweist, welcher seinen Endpunkt, der mit dem Anfangspunkt einer weiteren Einheit vereinigt ist, aufweist, daß ein dritter Abschnitt seinen Anfangspunkt, der zwischen den Anfangs- und Endpunkten des ersten Abschnittes gelegen ist, aufweist, wobei der dritte Abschnitt seinen Endpunkt, der mit dem Anfangspunkt einer Untereinheit von kontinuierlichen Durchlässen vereinigt ist, aufweist, deren Endpunkt mit dem Endpunkt des zweiten Abschnittes vereinigt ist.

10. Vorrichtung nach Anspruch 9, dadurch gekennzeichnet, daß die Untereinheit wenigstens zwei Abschnitte in einer V-Form aufweist, daß die Einrichtungen zur Steuerung die Aktivierung gestatten, wenn die Einrichtung zur Indizierung an dem Punkt V gelegen ist, und daß die Einrichtungen zur Steuerung keine Aktivierung gestatten, wenn sich die Einrichtung zur Indizierung am gemeinsamen Punkt des ersten Abschnittes und des zweiten Abschnittes befindet.

11. Verwendung der Vorrichtung nach einem der Ansprüche 5 bis 10 bei einer Bohrausrüstung, in welcher ein Stabilisator und/ oder Rohrkrümmer durch die Einrichtung der Vorrichtung ferngesteuert sind.

12. Verwendung des Verfahrens nach einem der Ansprüche 1 bis 4 bei einer Bohreinrichtung, in welcher ein Stabilisator und/oder ein Rohrkrümmer gemäß dem Verfahren ferngesteuert sind.

## Claims

1. A method of remotely activating a piece of equipment, the said activation being performed by varying the circulation conditions of a fluid in a pipe, the said equipment having means for coupling with an activation device having adjusting means designed to vary the geometric characteristics of the flow passage of the fluid by dint of the hydro-dynamic action of the circulation of the said fluid in the said pipe, characterised in that it comprises the following steps:
- the circulation flow-rate is varied at least between a value Qmini and a value Qf, where Qmini is lower than Qf,
- a first variation of the circulation flow-rate is made from one or the other of the said values Qf or Qmini to reach a value Qr, where Qr is an intermediate flow rate between Qmini and Qf and a second variation is then made from Qr in the direction opposite the said first variation.

2. A method as claimed in claim 1, characterised in that the equipment is not activated until a variation has been made in the flow rate between a value at most equal to Qmini and a value at least equal to Qf and vice-versa.

3. A method as claimed in one of claims 1 or 2, characterised in that it comprises the following steps:
- the said first variation is made from a flow-rate value at most equal to Qmini and to the value Qr and the second variation is then made in the opposite direction to a value of at least Qmini, then
- another variation is made in the flow rate in the same direction as the said first variation to a value Qa at which the said equipment is activated.

4. A method as claimed in one of claims 1 or 2, characterised in that it comprises the following steps:
- the said first variation is made from a flow-rate value at least equal to Qf and to the value Qr and the said second variation is then made in the opposite direction at least to a value Qa at which the equipment will be activated.

5. A device for remotely activating a piece of equipment, the said activation being effected by varying the circulation conditions of a fluid in a pipe, having means for providing a coupling between the said device and the said equipment, adjusting means designed to vary the geometric characteristics of the flow passage of the said fluid by dint of the hydro-dynamic action of the flow of the said fluid in the said pipe, the said adjusting means comprising a continuous groove made up of at least one set of at least three groove sections, each being defined by a starting point and an end point, an indexing means co-operating with the said groove, the position of the said indexing means in the said groove corresponding to an adjustment of the said adjusting means, characterised in that one of the starting or end points of one of the sections is located between the starting point and the end point of another section.

6. A device as claimed in claim 5, characterised in that the said sections have a system to prevent the said indexing means located at the end point of one of the sections from moving in the direction of the starting point of this same section.

7. A device as claimed in claim 6, characterised in that the said system comprises a retractable finger and a groove of variable depth.

8. Device as claimed in one of claims 5 to 7, characterised in that the said set consists of three sections, the starting point of a second section coinciding with the end point of a first section, the end point of the second section is located between the end and starting points of a third section and the end point of the third section coincides with the starting point of another set.

9. A device as claimed in one of claims 5 to 7, characterised in that the said set has at least three sections, the end point of a first section coincides with the starting point of a second section, the end point of which coincides with the starting point of another set, the starting point of a third section is located between the starting and end points of the first section, the said third section coinciding at its end point with the starting point of a sub-set of continuous grooves, the end point of which coincides with the end point of the second section.

10. A device as claimed in claim 9, characterised in that the sub-set has at least two V-shaped sections and when the said indexing means is located at the apex of the V the said adjusting means allow activation and when the indexing means is located at the point common to the first section and the second section the said adjusting means do not allow activation.

11. Application of the device as claimed in one of claims 5 to 10 to a drill string in which a stabiliser and/or a bent sub is/are remotely controlled by means of the said device.

12. Application of the method as claimed in one of claims 1 to 4 to a drill string in which a stabiliser and/or a bent sub is/are remotely controlled by the said method.
